# FASCICULE DE BREVET EUROPEEN

(11) **EP 1 251 536 B1**
(45) Date de publication et mention de la délivrance du brevet: **13.10.2004**
(21) Numéro de dépôt: 02290941.0
(22) Date de dépôt: 15.04.2002
(51) Int. Cl.: H01H 25/06

(54) **Dispositif de commande pour véhicule automobile et colonne de direction munie d'un tel dispositif**
Bedienvorrichtung für Kraftfahrzeug und Lenksäule mit einer solchen vorrichtung
Operating device for motor vehicle and steering column provided with such a device

(30) Priorité: 17.04.2001 FR 0105210
(43) Date de publication de la demande: 23.10.2002
(73) Titulaire: VALEO ELECTRONIQUE, 94000 Creteil (FR)
(72) Inventeur: Mange, Jean-Christophe, 94410 Saint Maurice (FR)
(74) Mandataire: de la Bigne, Guillaume Michel Marie

(56) Documents cités:
- EP-A- 0 644 566
- DE-C- 19 544 467
- US-A- 5 012 056

## Description

La présente invention concerne un dispositif de commande pour véhicule automobile et une colonne de direction munie de ce dispositif.

Elle s'applique en particulier à la commande d'un poste de radio du véhicule.

On connaît déjà dans l'état de la technique un dispositif de commande pour véhicule automobile, du type comprenant des moyens de sélection d'une fonction dans un menu activés par un organe de commande mobile, des premiers moyens de guidage de l'organe de commande autorisant une rotation de cet organe autour d'un premier axe pour activer les moyens de sélection, et des moyens de validation de la fonction sélectionnée.

Généralement, un tel dispositif de commande comporte un bouton poussoir, disposé à proximité de l'organe de commande mobile, pour activer les moyens de validation.

Cependant, le développement des applications multimédia à l'intérieur du véhicule automobile impose la multiplication de tels dispositifs de commande, ce qui pose des problèmes d'ergonomie et de fiabilité, en raison du grand nombre de pièces alors nécessaires. Un dispositif de commande selon le préambule de la revendication 1 est divulgué dans EP 644 566.

L'inventon vise à remédier aux inconvénients d'un dispositif de commande classique pour véhicule automobile, en créant un dispositif de commande peu encombrant et fiable.

L'invention a donc pour objet un dispositif de commande pour véhicule automobile du type précité, caractérisé en ce qu'il comporte des seconds moyens de guidage de l'organe de commande autorisant un déplacement de celui-ci distinct de la rotation autour du premier axe, pour activer les moyens de validation.

Ainsi, un dispositif de commande selon l'invention est moins encombrant, puisqu'il ne nécessite pas la présence d'un bouton poussoir à proximité de l'organe de commande mobile pour activer les moyens de validation. Ceci améliore notamment l'ergonomie d'une colonne de direction comportant au moins un tel dispositif de commande.

Le dispositif de commande selon l'invention peut, en outre, comporter l'une ou plusieurs des caractéristiques suivantes :
- les seconds moyens de guidage autorisent une translation de l'organe de commande parallèlement au premier axe ;
- les premiers et seconds moyens de guidage comprennent des moyens formant palier de guidage en translation et rotation d'une broche solidaire de l'organe de commande, cette broche matérialisant le premier axe ;
- les seconds moyens de guidage autorisent un basculement de l'organe de commande autour d'un second axe, distinct du premier axe ;
- les premiers et seconds moyens de guidage comprennent des moyens formant boîtier de logement d'une rotule solidaire de l'organe de commande, ce boîtier autorisant la rotation de l'organe de commande autour du premier axe, ainsi que son basculement autour du second axe ;
- le dispositif de commande comporte des moyens de rappel élastique de l'organe de commande d'une position active de validation de la fonction sélectionnée vers une position de repos ;
- l'organe de commande comporte un évidement central délimité par une surface de forme générale tronconique, formant rampe sensiblement coaxiale au premier axe, et les moyens de rappel élastique comportent un doigt sollicité élastiquement radialement contre la rampe ; et
- les moyens de sélection et les moyens de validation comportent respectivement un contacteur rotatif et un contacteur à poussoir portés par la même face d'un circuit imprimé.

L'invention a également pour objet une colonne de direction pour véhicule automobile, caractérisée en ce qu'elle comporte au moins un dispositif de commande tel que décrit précédemment.

L'invention sera mieux comprise à la lecture de la description qui va suivre, donnée uniquement à titre d'exemple et faite en se référant aux dessins annexés, sur lesquels :
- la figure 1 est une vue en coupe latérale d'un dispositif de commande selon un premier mode de réalisation de l'invention ;
- la figure 2 est une vue en coupe selon la ligne AA de la figure 1 ; et
- la figure 3 est une vue en coupe latérale d'un dispositif de commande selon un second mode de réalisation de l'invention.

On a représenté sur les figures 1, 2 et 3 un dispositif de commande pour véhicule automobile, conformément à deux modes de réalisation de l'invention. Dans ces exemples, le dispositif de commande forme un satellite de commande d'un poste de radio du véhicule, appelé par la suite « satellite radio ».

Le satellite radio 10 représenté à la figure 1 comprend un support 12 portant des moyens de sélection 14 d'une fonction dans un menu présenté à un utilisateur par un dispositif d'affichage (non représenté).

Ces moyens de sélection 14 comportent un contacteur 16 muni de contacts glissants 18 en appui sur des contacts fixes 20 portés par une face 22 d'un circuit imprimé 24.

Le circuit imprimé 24 est fixé de façon classique sur le support 12.

Les contacts glissants 18 sont portés par un arbre de transmission 26, monté rotatif sur le support 12. Cet arbre de transmission 26 comporte une partie centrale formant roue dentée 28.

Le satellite radio 10 comporte également un organe de commande mobile 30. Cet organe de commande mobile 30, constitué d'une seule pièce, comporte une première extrémité formant molette 32, une partie centrale formant roue dentée 34, et une seconde extrémité formant broche 36. La molette 32, la roue dentée 34 et la broche 36 sont de révolution autour d'un même premier axe 38, sensiblement parallèle à l'arbre 26.

L'organe de commande 30 est guidé par des moyens 40 solidaires du support 12, ces moyens de guidage 40 formant palier de guidage en translation et en rotation de la broche 36, parallèlement et autour du premier axe 38.

L'organe de commande 30 est couplé au contacteur 16 par une pièce intermédiaire 42 formant roue dentée engrenant avec les roues dentées 28 et 34 et portée par le support 12.

Le satellite radio 10 comporte en outre des moyens de validation de la fonction sélectionnée comprenant un contacteur à poussoir 44 fixé sur la face 22 du circuit imprimé 24. Le contacteur à poussoir 44 est disposé en regard d'une face de contact 46 de la molette 32.

Dans cette face de contact 46 est ménagé un évidement central délimité par une surface 48 de forme générale tronconique crantée.

L'organe de commande 30 est déplaçable parallèlement au premier axe 38, entre une position active de validation et une position de repos vers laquelle il est rappelé élastiquement par des moyens 50. Ces moyens de rappel 50 comprennent un doigt 52, porté par le support 12, sollicité élastiquement radialement par un ressort 54 contre la surface tronconique 48 formant rampe.

La molette 30 représentée en coupe selon la ligne AA à la figure 2 présente une section intérieure, au niveau de la surface 48, de forme générale circulaire présentant un nombre prédéterminé de crans 56.

Les positions angulaires de la molette 32 sont maintenues par pression du doigt 52 sur l'un de ces crans 56.

Ainsi, on sélectionne une fonction dans un menu en faisant tourner la molette 32 autour du premier axe 38, la pièce intermédiaire 42 transmettant la rotation de l'organe de commande 30 à l'arbre de transmission 26, et donc aux moyens de sélection 14.

Ensuite, pour valider la sélection d'une fonction choisie dans le menu, on déplace l'organe de commande 30 en translation parallèlement au premier axe 38, pour rapprocher la molette 32 du contacteur à poussoir 44. La validation de la sélection précédemment effectuée est activée par pression de la face de contact 46 de la molette 32 sur le contacteur à poussoir 44.

La pression exercée par le doigt 52 sur la surface crantée 48 formant rampe tend à éloigner la face de contact 46 du contacteur à poussoir 44, pour ramener l'organe de commande 30 vers sa position de repos.

La figure 3 illustre un second mode de réalisation d'un dispositif de commande selon l'invention, dans lequel la seconde extrémité de l'organe de commande mobile 30 forme rotule 58.

Dans ce cas, l'organe de commande 30 est guidé par des moyens 58A formant boîtier de logement de la rotule 58. Ces moyens de guidage 58A autorisent la rotation de l'organe de commande 30 autour du premier axe 38, ainsi que son basculement autour d'un second axe 59 orthogonal au premier axe.

Par ce basculement autour de ce second axe 59, l'organe de commande 30 est déplaçable entre une position active de validation et une position de repos vers laquelle il est rappelé élastiquement par les moyens 50.

Dans sa position active de validation, obtenue par pression manuelle sur la molette 32, l'organe de commande mobile 30 est incliné par rapport au premier axe 38, par basculement autour du second axe 59, ce qui a pour effet de rapprocher sa face de contact 46 du contacteur à pression 44 et de valider la fonction précédemment sélectionnée.

En l'absence de pression manuelle, l'organe de commande mobile 30 est rappelé élastiquement dans sa position de repos, par pression du doigt 52 sur la surface crantée 48.

Dans le second mode de réalisation de l'invention, la position de repos de l'organe de commande 30 est imposée par la coopération de la surface crantée 48 avec un talon 60 du support 12, en un point diamétralement opposé au point de contact entre le doigt 52 et la surface crantée 48. Dans cette position, l'organe de commande mobile 30 est de révolution autour du premier axe 38.

Bien sûr, un jeu 62 est ménagé entre les dents des roues dentées 34 et 42 et celles-ci sont usinées de façon classique, pour que le basculement de l'organe de commande mobile 30 soit réalisable sans gêner l'engrènement précédemment décrit.

Il apparaît clairement que l'invention, illustrée selon les exemples décrits précédemment, permet de créer un dispositif de commande intégrant dans un même organe de commande, les fonctions de sélection et de validation, en permettant le déplacement de l'organe de commande selon deux degrés de liberté.

Un autre avantage du dispositif précédemment décrit est de permettre l'utilisation d'un circuit imprimé simple face, les moyens de sélection et de validation pouvant être disposés sur une face commune de ce circuit imprimé.

## Revendications

1. Dispositif de commande (10) pour véhicule automobile, du type comprenant des moyens de sélection (14) d'une fonction dans un menu activés par un organe de commande mobile (30), des premiers moyens (40 ; 58A) de guidage de l'organe de commande (30) autorisant une rotation de cet organe autour d'un premier axe (38) pour activer les moyens de sélection (14), des moyens de validation (44) de la fonction sélectionnée, des seconds moyens (40 ; 58A) de guidage de l'organe de commande (30) autorisant un déplacement de celui-ci distinct de la rotation autour du premier axe (38), pour activer les moyens de validation (44), des moyens (50) de rappel élastique de l'organe de commande (30) d'une position active de validation de la fonction sélectionnée vers une position de repos, **caractérisé en ce que** l'organe de commande (30) comporte un évidement central délimité par une surface (48) de forme générale tronconique crantée, formant rampe sensiblement coaxiale au premier axe (38), les moyens de rappel élastique (50) comportant un doigt (52) sollicité élastiquement contre l'un des crans (56) de la rampe (48).

2. Dispositif de commande selon la revendication 1, **caractérisé en ce que** les seconds moyens de guidage (40) autorisent une translation de l'organe de commande (30) parallèlement au premier axe (38).

3. Dispositif de commande selon la revendication 2, **caractérisé en ce que** les premiers et seconds moyens de guidage (40) comprennent des moyens formant palier de guidage en translation et rotation d'une broche (36) solidaire de l'organe de commande (30), cette broche matérialisant le premier axe (38).

4. Dispositif de commande selon la revendication 1, **caractérisé en ce que** les seconds moyens de guidage (58A) autorisent un basculement de l'organe de commande (30) autour d'un second axe (59), distinct du premier axe (38).

5. Dispositif de commande selon la revendication 4, **caractérisé en ce que** les premiers et seconds moyens (58A) de guidage comprennent des moyens formant boîtier de logement d'une rotule (58) solidaire de l'organe de commande (30), ce boîtier autorisant la rotation de l'organe de commande autour du premier axe (38), ainsi que son basculement autour du second axe (59).

6. Dispositif de commande selon l'une quelconque des revendications 1 à 5, **caractérisé en ce que** les moyens de sélection (14) et les moyens de validation (44) comportent respectivement un contacteur rotatif (16) et un contacteur à poussoir (44) portés par la même face (22) d'un circuit imprimé (24).

7. Dispositif de commande selon l'une quelconque des revendications 1 à 6, **caractérisé en ce que** le doigt (52) des moyens de rappel élastique (50) est sollicité élastiquement radialement contre l'un des crans (56) de la rampe (48).

8. Colonne de direction pour véhicule automobile, **caractérisée en ce qu'**elle comporte au moins un dispositif de commande selon l'une quelconque des revendications 1 à 7.

## Claims

1. A control device (10) of the type comprising selector means (14) for selecting a function from a menu activated by a moving control member (30), first guide means (40; 58A) for guiding the control member (30) allowing said member to turn about a first axis (38) to activate the selector means (14), enter means (44) for confirming the selected function, second guide means (40; 58A) for guiding the control member (30) allowing it to move in a manner distinct from turning about the first axis (38) in order to activate the enter means (44), and resilient return means (50) for returning the control member (30) from an active position confirming the selected function towards a rest position, the device being **characterized in that** the control member (30) includes a central recess defined by a surface (48) of notched, generally frustoconical shape, forming a ramp substantially coaxial about the first axis (38), the resilient return means (50) comprising a finger (52) urged resiliently against one of the notches (56) of the ramp (48).

2. A control device according to claim 1, **characterized in that** the second guide means (40) allow the control member (30) to move in translation parallel to the first axis (38).

3. A control device according to claim 2, **characterized in that** the first and second guide means (40) comprise bearing-forming means for providing a rod (36) secured to the control member (30) with guidance in translation and in rotation, said rod occupying the first axis (38).

4. A control device according to claim 1, **characterized in that** the second guide means (58A) allow the control member (30) to tilt about a second axis (59) distinct from the first axis (38).

5. A control device according to claim 4, **characterized in that** the first and second guide means (58A) comprise means forming a housing for receiving ball (58) secured to the control member (30), said housing allowing the control member to turn about the first axis (38) and to tilt about the second axis (59).

6. A control device according to any one of claims 1 to 5, **characterized in that** the selector means (14) and the enter means (44) respectively comprise a rotary contactor (16) and a pushbutton contactor (44) carried by the same face (22) of a printed circuit (24).

7. A control device according to any one of claims 1 to 6, **characterized in that** the finger (52) of the resilient return means (50) is urged resiliently radially against one of the notches (56) of the ramp (48).

8. A motor vehicle steering column, **characterized in that** it includes at least one control device according to any one of claims 1 to 7.

## Patentansprüche

1. Steuervorrichtung (10) für Kraftfahrzeug des Typs, der Mittel (14) zur Auswahl einer Funktion in einem durch ein bewegliches Steuerorgan (30) aktivierten Menü, erste Mittel (40; 58A) zum Führen des Steuerorgans (30), die ein Drehen dieses Organs um eine erste Achse (38) erlauben, um die Auswahlmittel (14) zu aktivieren, Bestätigungsmittel (44) der ausgewählten Funktion, zweite Mittel (40; 58A) zum Führen des Steuerorgans (30), die sein Verschieben getrennt von der Drehung um die erste Achse (38) erlauben, um die Bestätigungsmittel (44) zu aktivieren, Mittel (50) zum elastischen Rückstellen des Steuerorgans (30) von einer aktiven Bestätigungsstellung der ausgewählten Funktion zu einer Ruhestellung umfasst,
**dadurch gekennzeichnet, dass**
das Steuerorgan (30) eine zentrale Aussparung umfasst, die durch eine Fläche (48) in allgemein kegelstumpfförmiger gekerbter Form begrenzt ist, die eine im Wesentlichen zur ersten Achse (38) koaxiale Rampe bildet, wobei die elastischen Rückstellmittel (50) einen Finger (52) umfassen, der elastisch gegen eine der Kerben (56) der Rampe (48) beansprucht wird.

2. Steuervorrichtung nach Anspruch 1, **dadurch gekennzeichnet, dass** die zweiten Führungsmittel (40) eine Verschiebung des Steuerorgans (30) parallel zur ersten Achse (38) erlauben.

3. Steuervorrichtung nach Anspruch 2, **dadurch gekennzeichnet, dass** die ersten und zweiten Führungsmittel (40) Mittel umfassen, die in Verschiebung und Drehung ein Führungslager einer Spindel (36) bilden, die fest mit dem Steuerorgan (30) verbunden ist, wobei diese Spindel die erste Achse (38) bildet.

4. Steuervorrichtung nach Anspruch 1, **dadurch gekennzeichnet, dass** die zweiten Führungsmittel (58A) ein Kippen des Steuerorgans (30) um eine zweite Achse (59), die von der ersten Achse (38) getrennt ist, erlauben.

5. Steuervorrichtung nach Anspruch 4, **dadurch gekennzeichnet, dass** die ersten und zweiten Führungsmittel (58A) Mittel umfassen, die ein Aufnahmegehäuse eines Kugelgelenks (58) bilden, das fest mit dem Steuerorgan (30) verbunden ist, wobei dieses Gehäuse das Drehen des Steuerorgans um die erste Achse (38) sowie sein Kippen um die zweite Achse (59) erlaubt.

6. Steuervorrichtung nach einem der Ansprüche 1 bis 5, **dadurch gekennzeichnet, dass** die Auswahlmittel (14) und die Bestätigungsmittel (44) jeweils einen Drehschalter (16) und einen Druckschalter (44) umfassen, die von der gleichen Fläche (22) eines gedruckten Schaltkreises (24) getragen werden.

7. Steuervorrichtung nach einem der Ansprüche 1 bis 6, **dadurch gekennzeichnet, dass** der Finger (52) der elastischen Rückstellmittel (50) elastisch radial gegen eine der Kerben (56) der Rampe (48) beansprucht wird.

8. Lenksäule für Kraftfahrzeug, **dadurch gekennzeichnet, dass** sie mindestens eine Steuervorrichtung nach einem der Ansprüche 1 bis 7 umfasst.
